# EUROPÄISCHE PATENTSCHRIFT

(11) **EP 3 260 625 B1**
(45) Veröffentlichungstag und Bekanntmachung des Hinweises auf die Patenterteilung: **02.01.2019**
(21) Anmeldenummer: 16020241.2
(22) Anmeldetag: 21.06.2016
(51) Int. Cl.: E04F 13/08, E04F 13/14, E04F 15/02, F16L 5/10

(54) **ABDICHTUNG UM WASSERINSTALLATIONEN DURCH BAUTEILE IM BAUWERKSINNEREN**
SEALING AROUND WATER SUPPLY INSTALLATIONS TROUGH COMPONENTS OF A BUILDING STRUCTURE
ÉTANCHÉIFICATION D'INSTALLATIONS D'EAU TRAVERSSANT DES COMPOSANTS D'UN BÂTIMENT

(43) Veröffentlichungstag der Anmeldung: 27.12.2017
(73) Patentinhaber: Cichos, Claus, 65929 Frankfurt am Main (DE)
(72) Erfinder: Cichos, Claus, 65929 Frankfurt am Main (DE)
(74) Vertreter: Cohausz Hannig Borkowski Wißgott

(56) Entgegenhaltungen:
- EP-A1- 0 240 764
- EP-A1- 1 908 887
- US-A1- 2016 010 341

## Beschreibung

Durch die Erfindung werden Rohrdurchführungen von Wasserinstallationen durch Oberflächen raumbildender Bauteile verdeckt hinter deren Bekleidungen gegen eindringendes Wasser aus dem Raum abgedichtet, gleichzeitig unvermeidlich eingedrungenes Wasser schadfrei und ohne Ablagerungen nach außen abgeleitet.

Rohre einer brauch- oder trinkwasserführenden Installation lassen sich in raumbildenden Bauteilen wie Wänden, Decken und Böden von Nutz- oder Wohnräumen raumsparend, einfach und sicher geschützt gegen Temperaturunterschiede, die auf sie einwirken, und Schallemissionen, die von ihnen ausgehen, installieren, ohne das optische Raumbild (z. B. bei aufwändig durch Fliesen u. a. gestalteten Bekleidungen ihrer Bauteiloberflächen) zu stören. Gegebenenfalls werden sie auch durch Vorwandkonstruktionen oder Installationswände kaschiert, die dieselbe Funktion erfüllen, aber für die Installationen mehr Raum verfügbar werden lassen. Aus den Installationen soll insbesondere in Nassräume wie WC's, Bäder und Küchen Wasser z. B. in Badewannen, Handwaschbecken, WC-Spülkasten gezapft werden können, wofür sie aus dem Bauteil heraus über Durchbrüche durch deren bekleidete oder unbekleidete Oberflächen hindurch mit einem Absperrventil im Raum enden, ebenso mit übrigen Armaturen wie z. B. Rohrbelüfter, Druckminderer, die dem Betrieb der Installationen zur geplanten Nutzung dienen.

Nicht zu vermeiden ist im Allgemeinen, dass auch bei sorgfältigem Hantieren in bestimmungsgemäßem Gebrauch kleine Wassermassen vom Ventil oder von anderen Armaturen durch Spritzen oder Ablenkung zurück zur Bauteiloberfläche laufen oder daran abfließendes Wasser über den Durchbruch für die Rohrinstallation bis an und in die Bauteilsubstanz dringt. Zudem ist für Nassräume von vornherein eine hohe Wasserbeanspruchung der Bauteiloberflächen zu erwarten. Einer Fliesenfläche z. B. ist bereits wegen der (Wasser-)Durchlässigkeit ihrer Fugen keine Abdichtungsfunktion zuzuordnen. Sie lässt Wasser nur umso schneller abfließen, je glatter, porenfreier die Oberflächen sind, womit eine grobe, nicht aber jede Durchfeuchtung im erforderlichen Umfang vermieden werden kann. Nach gemeinzugänglich gefassten, von langjähriger Erfahrung getragenen, normierten Regeln sind deshalb die Bauteiloberflächen in Abhängigkeit von der Höhe ihrer Beanspruchung zwar durch geeignete, in Zulassungen und Prüfzeugnissen neutraler Institutionen zertifizierte, wasserabweisende oder mehr oder weniger wassersperrende Materialien in Beschichtungen, im dichten Kleb- bzw. Mörtelverbund o. a. abzudichten. Die Abdichtung behindert andererseits aber auch im gleichen Maß eine Austrocknung der Substanz von unvermeidlich durch oben beschriebene Installationsdurchbrüche der bekleideten oder unbekleideten Oberfläche eingedrungenem Wasser.

Zur Wahrung gleichwohl optisch ansprechender Flächengestaltungen der (Nass-)Räume werden die flächigen Bauteilabdichtungen hinter den gestaltenden Bauteilbekleidungen angeordnet unter der Voraussetzung, dass die Bekleidungen selbst den Beanspruchungen durch Wasser gewachsen sind, also schadfrei bis zur Abdichtungsebene befeuchtet werden dürfen. An den Stellen, an denen die Rohrinstallation die Bekleidung durchstößt, ist die Bauteilsubstanz deshalb nicht geschützt, weil auch die flächige Abdichtung gerade dort durchbrochen wird, bzw. werden muss. Wasser aus dem Rauminneren durchfeuchtet schließlich über den Durchbruch auch die Substanz der Bauteile dahinter wenn auch jeweils nur in geringem Umfang, wiederholt aber schädigend, weil die eben zum Schutz der Bauteilsubstanz gegen die ungewollte Beanspruchung verhältnismäßig dichte Bauteilbekleidung (z. B. einer Verfliesung) eine genügend schnelle und vollständige Austrocknung behindert. Die im Bauteil angestaute Feuchte erfasst weitgreifender die Substanz, schädigt sie, beeinträchtigt letztlich ihre Tragfähigkeit und lässt zufolge eines tendenziös feuchtem Untergrund (zumindest von Fliesenfugen) Schimmelpilze ansiedeln.

Die eigentliche Ursache dafür kann kaum das unvermeidlich raumseitig, zumal bestimmungsgemäß und deshalb zulässig andringende Wasser sein, sondern eine dem nicht hinreichend angemessene Abdichtung der Durchdringungsstelle der Installation durch die Oberfläche des Bauteils oder der Bekleidung, die der Beanspruchung sinnvoll und wirksam gewachsen ist. Der Entwurf einer Abdichtung allein reicht überdies nicht aus; es muss gleichzeitig eine Lösung geschaffen werden, an einer wirksamen Abdichtung gestautes Wasser möglichst schnell und vollständig wieder ausfließen zu lassen.

Bekannt ist zwar, dass sehr oft ein Verschluss zum Zweck der Abdichtung mit dauerelastischem Material unmittelbar an der Oberfläche um den Durchbruch versucht wird, der aber einerseits nicht als gemein anerkanntes Abdichtungsdetail taugt, andererseits erfahrungsgemäß tatsächlich insbesondere langzeitig nicht wirksam bleibt, aufreißt, starr oder porös wird, so dass letztlich Wasser doch durchdringt.

Bekannt sind auch um das Rohr sperrende oder hinreichend diffusionsdichte, elastische Manschetten, die an der flächigen Abdichtungsebene anliegen und zwar gegen Wasser an der unmittelbaren Rohrdurchführung sperren bzw. am Durchfeuchten der Substanz dahinter hindern sollen, sich aber über die Ränder der Manschette hinaus ausbreitet und damit in der Substanz verbleiben muss. Sie vermögen nicht, bis dahin vorgedrungenes Wasser aus der Substanz wieder ausfließen zu lassen; einmal abgesehen davon, dass sie sich auch nur schwer wirksam dicht in die flächige Bauteilabdichtung einbinden lassen, weil sich die unterschiedlichen Abdichtungsarten und -materialien nicht sicher und langzeitig verbinden lassen. Das leitet sich schon aus der gegenüber der Manschette weniger elastischen, flächigen Abdichtung ab, vergleichbar mit Rändern von Abdichtungsbahnen und -folien, die verwahrt werden müssen, um wirksam schützen zu können.

In diesem Sinn wird im Europäischen Patent (Anmeldenummer 87103556.4 vom 11.03.1987, Veröffentlichungsnummer 0 240 764 A1) ein über das Installationsrohr gestülptes Dichtelement in Form eines elastischen Lappens aus dichtendem Kunststoff auf einem porösem Gewebe dargestellt, mit dem das Dichtelement z.B. in den Kleber der Fliesenverlegung eingebettet und verankert wird. Jedoch dichtet es nur ab, so dass Wasser schädigend im Boden- oder Wandaufbau verbleibt und nicht aufgefangen und über Öffnungen nach außen geleitet, also lediglich die Abdichtungsebene um die Durchdringung verbessert wird.

Mit dem Europäischen Patent (Anmeldenummer 07115374.6 vom 31.08.2007, Veröffentlichungsnummer EP 1 908 887 A1) wird die Entwässerung einer Bodenfläche über einen Schlitz und einer Auffangwanne darunter zur Ableitung in einen Entwässerungsaufbau im Boden im Sinn eines Gullys verfolgt, also das Gegenteil von einer Entwässerung bestimmungswidrig in den Aufbau eines Bauteils eingedrungenen Wassers zu dessen Trockenhaltung.

Nach dem US-amerikanischen Patent (Anmeldenummer 14/794,192 vom 08.07.2015, Veröffentlichungsnummer US 2016/0010341 A1) werden Fliesen ohne Mörtel über ein zweiteiliges Rippenmuster an einen tragenden Grund gefügt, womit dieses System eine beliebige Herstellung einer Bekleidung einer raumbildenden Bauteiloberfläche bezweckt, jedoch nicht eine Abdichtung und Ableitung von Wasser, sie möglicherweise überhaupt nicht zulässt, erst recht nicht um eine Durchdringung.

Nicht bekannt dagegen sind Lösungen, die die durchbrochene, flächige Abdichtung ergänzen und ein Weiterfliesen aus dem Raum eindringenden Wassers im Porenvolumen der Bausubstanz hindern und unmittelbar um den Durchbruch ausfließen oder austrocknen lässt.

Erfüllt werden diese Aufgaben durch die Erfindung gemäß den angefügten Ansprüchen.

Die Aufgabe wird erfindungsgemäß durch einen Aufbau gemäß Anspruch 1 gelöst, wobei eine dünne (z. B. Edelstahl-) Metall- oder Kunststoffplatte (nach Erfordernis mit einer Stärke im oder unterhalb des Millimeterbereichs) mit zumindest unterer, wirksamer auch mit beidseitiger, seitlicher oder mit umlaufender, schmaler Randabkantung gelöst, indem sie passgenau auf den Querschnitt des wasserführenden Installationsrohres durchbohrt, nach Lage und nach Kaliber (Größe) auf ein einzelnes Element eines beliebig zu wählenden flächengestaltenden Bekleidungsspiegels (z. B. für ein Fliesenbild) abgestimmt wird, damit sie sowohl den örtlichen Anforderungen aus den Gegebenheiten von Lage und Größe des Rohres als auch von Lage und Größe des Elements der Bekleidung in der Ebene der flächigen Abdichtung des Bauteils angepasst werden kann (der Mittelpunkt des Rohrquerschnitts muss nicht symmetrisch in Bezug auf das Element lokalisiert sein, da beide gewöhnlich unabhängig voneinander bleiben, soweit sie nicht über Koordinationsmaße aufeinander zwingend planerisch abgestimmt werden, die bei Ausführung ohne große Toleranzen eingehalten werden können und tatsächlich werden).

Da die Platte nicht tragen, sondern abdichten soll, muss sie nicht starr, sondern darf auch mehr oder weniger biegsam bzw. formbar sein, womit sie sich örtlichen Gegebenheiten leicht anpassen lässt.

Sie wird zur Abdichtung durch einen mit Platten- und Rohrmaterial verträglichen Klebestreifen (z. B. einer Flüssigkunststoffabdichtung), dem Zweck kaum angemessenen aufwändig auch durch Schweißen oder durch ein- oder zweiseitige gepresste oder geklebte, mit zusätzlichen Vorbereitungen auch geschraubte Flansche o. a. eng mit dem Rohr (im Allgemeinen nach oder an dessen Installationsbogen) verbunden und kann zufolge ihrer vorher ausgerichteten Größe und Lage das Bekleidungselement passgenau aufnehmen. Mit der festen Verbindung der Platte mit dem Rohr wird gewährleistet, dass sie sich mit dem Rohr bzw. dessen geringen Bewegungen aus Fließschwingungen und Temperaturbeanspruchungen bewegt, also unabhängig von einer (meist starren) Abdichtung des Bauteils bleibt, somit von ihr auch nicht abreißen kann. Die Substanz bleibt also dauerhaft trocken.

Die Platte darf deshalb (außerhalb bzw. unmittelbar vor der flächigen Abdichtung) mit ihren auf den unterschiedlichen Bekleidungsaufbau eines nach Planung vorgegebenen Elementspiegel oder eines frei gewählten Elementbildes z. B. für eine geklebte oder vermörtelte Verfliesung, von Holz- oder Kunststoffelementen u. a. angepassten schmalen Randabkantungen nach außen, d. h. zum Raum hin so verlegt werden, dass sie das Bekleidungselement (z. B. eine Fliese) wie ein Rahmen für eine Revisionsklappe umfassen und es entweder durch Klebung oder über Magnete, biegbare Klammern oder allein die (starr oder dauerelastisch) umlaufende Verfugung halten kann.

Der Durchmesser der Bohrung der Platte wird also auf den des wasserführenden Rohres, seine Lage in der Platte auf die des Elements der Flächenbekleidung, die Plattengröße der auf die des aufzunehmenden Bekleidungselement abgestimmt. Die Bohrung muss also nicht in der Mitte, sondern darf beliebig, nach Erfordernis auch ausmittig in der Platte angeordnet sein, wird also vorteilhaft zum Ausgleich von Toleranzen örtlich bei Bekleiden des Bauteils, vor Endmontage der Installation (Zapfventil) gemäß Bekleidungsspiegel eingemessen und (wie zB. bei einer zuzupassenden Fliese) durchgeführt. Wird die Rohrdurchführung in der Fläche eines Bekleidungselements angeordnet, richtet sich die Plattengröße allein nach dem Element, wird sie in oder nahe einer Fugenkreuzung angeordnet, sind die benachbarten Elemente für die Plattengröße maßgebend, die umfasst werden sollen.

Der Aufwand der dazu erforderlichen Arbeitsvorbereitung entspricht dem der herkömmlichen Planung und demselben der Montage der Installation und die Verlegung der Bekleidung. Er rückt nur zeitlich an eine vorlaufende Stelle.

Sind die Fugen der Bekleidung sehr schmal und erfordern die Randabkantungen der Platte mehr Raum, kann das von ihr gehaltene Bekleidungselement (z. B. Fliese) darauf (nämlich auf die Fläche zwischen den Randaufkantungen) nach handwerklicher Übung abweichend geringfügig vom Koordinationsmaß so zugeschnitten werden, dass es das Fugenbild nicht stört.

Damit ist der weitere Vorteil verbunden, dass die Installation hinter der Platte wie bei einer Revisionsklappe zugänglich bleibt.

An der Außenfläche des Rohres zurücklaufendes oder aus dem Raum anspritzendes oder an der Bekleidung des Bauteils ablaufendes Wasser kann dort, wo die Bekleidung und die flächige Abdichtung vom Rohr durchbrochenen ist, allenfalls bis zu der dahinter in die Abdichtungsebene eingefügte Platte dringen, wird dort aufgefangen und sickert der Schwerkraft folgend im schmalen Spalt zwischen ihr und dem gehaltenen Bekleidungselement nach unten, wo es an der unteren Randaufkantung aufgefangen, an den seitlichen am Ausbreiten gehindert bzw. nach außen geleitet wird oder durch die diffusionsoffene Verfugung nach außen dringt. Dazu kann die Verfugung des unteren Randes nach Bedarf offenporig oder diffusionsoffen ausgeführt oder ganz weggelassen werden. Eingedrungenes Wasser wird damit der Bausubstanz hinter der flächigen Abdichtung trotz der durch den Durchbruch erzeugten Lücke fern gehalten bzw. es bietet sich ihm kein großes Porenvolumen mehr für massiveres Eindringen an und es wird auf kurzem Weg wieder nach außen abgeleitet, ohne einen hydraulisch gebundenen Bekleidungsaufbau durchfließen zu müssen, Bestandteile lösen zu können, die beim Verdunsten nach Ausdringen verunreinigend an der Bekleidungsoberfläche wieder abgelagert werden.

Das Element der Bauteilbekleidung kann sauber und passgenau für das Rohr durchbrochen und ohne Rosette an der Oberfläche optisch ansprechend dauerelastisch verschlossen werden (ohne dass damit die zwingende Funktion einer Abdichtung verbunden werden muss). Eine übliche Rosette kann desungeachtet aufgesetzt werden.

Ausführungsbeispiele der Erfindung sind in den nachfolgenden Zeichnungen an einer verfliesten Oberfläche eines Bauteils (z. B. für einen Nassraum) schematisch dargestellt, nämlich in
- Fig. 1: Draufsicht auf einen Ausschnitt eines Bekleidungsspiegels für ein raumbildendes Bauteil mit einer in den Raum führenden Rohrinstallation, die im Fugenbild markierte, umlaufende Randabkantungen einer die Substanz abdichtenden Platte hinter dem Bekleidungsaufbau eingedrungenes Wasser nach außen ableitet
- Fig. 2: Senkrechter Schnitt quer durch die nach Figur 1 dargestellte Draufsicht

Figur 1 lässt einen Ausschnitt einer Draufsicht auf die mit einer durch (eine Fugenausbildung nach geplantem Elementspiegel zwischen) Elementen 5 (in diesem Fall beispielhaft aus Fliesen) optisch gestaltenden Bekleidung 4 einer Oberfläche 2 eines raumbildenden Bauteils 1 erkennen. Die bis knapp unterhalb der raumzugewandten Oberfläche des gehaltenen Elements 5 (in der beispielsweise gewählten Form einer einzelnen Fliese) der Bekleidung 4 vorstehende untere Randabkantung 10 mit ihrer oberhalb offenen Fuge (alternativ ihrem diffusionsoffen Fugenverschluss) 12 gegenüber dem gehaltenen Element 5 und mit dem unterhalb starren Fugenverschluss 14 zu benachbarten Elementen 5 und die an beiden Seiten und oben umlaufenden Randabkantungen 11 mit ihren innerhalb gegenüber dem gehaltenen Element 5 dauerelastisch verschlossenen Fugen 13, mit ihren außerhalb starren Fugenverschlüssen 14 zu benachbarten Elementen 5 sind umlaufend an ihrer Spur (in der Zeichenebene) um ein Element 5 erkennbar, das dahinter von der in Lage und Größe darauf und auf die (beispielsweise außermittige) Lage und Größe eines durch den Durchbruch 7 laufenden Installationsrohres 8 angestimmten Platte 9 gehalten wird. Eine wahlweise lediglich optisch, nicht abdichtend abdeckende Rosette 19 ist nicht dargestellt.

Figur 2 lässt in einem Querschnitt senkrecht zur Zeicheneben parallel zur Fuge an der längeren Seite des Belagselements 5 etwa mittig durch das Rohr 8 der in Figur 1 dargestellten Draufsicht den Aufbau hinter der gestaltenden Bekleidung 4 der Oberfläche 2 des raumbildenden Bauteils 1 und seiner unmittelbar darauf aufgebrachten flächigen Abdichtung 3 erkennen, die an der Stelle des Durchbruchs 7 für das Installationsrohr 8 durch die Bekleidung 4 gestört bzw. durchbrochen wurde und deshalb dort durch den dichtenden Anschluss 15 zwischen darauf abgestimmt gebohrter Platte 9 und dem Rohr 8 ersetzt wird. Nachvollziehbar ist am unteren Ende der Platte 9 die untere nach außen hin gerichtete Randabkantung 10 mit dem darüber offenen (alternativ diffusionsoffenen) Fugenverschluss 12 zu dem von der Platte 9 (in Form einer Fliese) gehaltenen Bekleidungselement 5 und darunter der starre Fugenverschluss 14 gegenüber benachbarten Elementen 5, am oberen Ende der Platte 9 die umlaufende Randabkantung 11 und darunter der dauerelastische Fugenverschluss 13 gegenüber dem gehaltenen Element 5 und darüber der starre Fugenverschluss 14 gegenüber benachbarten Elementen 5 der Bekleidung 4. Um die Durchführung 7 des Rohres 8 von einem Bogen der Installation 6 im raumbildenden Bauteil 1 aus durch die Bekleidung 4 ist der dauerelastische Verschluss 16 zu erkennen. Die wahlweise lediglich abdeckende Rosette 19 ist nicht dargestellt.

Installationsrohre 8 müssen während des Ausbaus der sanitären Installation als Roh- oder Vormontage 6 nach Rohbauerstellung, mitunter auch bei späteren Modernisierungen oder Erweiterungen zum Zweck, Wasser zu zapfen, auch für andere Armaturen aus einem raumbildenden Bauteil 1 (gegebenenfalls aus einer kaschierenden Vorwandkonstruktion) mit einem Durchbruch 7 durch die spätere Bekleidung 4 und durch die damit an dieser Stelle durchbrochene, später auf die Oberfläche 2 des Bauteils 1 aufgebrachte, flächige Abdichtung 3 in den Raum geführt werden. Die nach gemeinverbindlichen Regeln erforderliche flächige Abdichtung 3 (insbesondere in einem Nassraum) kann nach Fertigstellung der Rohinstallation 6 und vor Bauteilbekleidung 4 in üblicher Weise bis an den Durchbruch 7 heran gebrauchsfertig erstellt und nach örtlichen Gegebenheiten den Anforderungen zur Aufnahme der Schwingungen, Temperaturspannungen und der Andersartigkeit der Rohinstallation 6 gesondert zum Schutz des Bauteils 1 abgedichtet werden. Nach Fertigstellung der Bekleidung 4, die um den Durchbruch 7 ohne Nachteil ausgespart bleiben darf, wird die Platte 9, die nach Bekleidungsspiegel auf Lage und Größe der Element 5 der Bekleidung 4 um das Rohr 8 abgestimmt und auf die Lage und Größe des Rohres 8 gebohrt ist, an dieser Stelle eingefügt und gegen Beanspruchungen aus dem Raum unvermeidliche an- und eindringenden Wassers dicht und kongruent mit seinen Beanspruchungen mit dem Rohr 8 verbunden werden. Sie bleibt damit unabhängig, jedoch fest und sicher mit dem Rohr auch bei dessen höchst begrenzten Form- und Lageänderungen verbunden, reißt also nicht dem zufolge vom Rohr 8 ab, fängt aber Wasser im Aufbau der Bekleidung 4 außerhalb der flächigen Abdichtung 3 auf, verhindert ein seitliches Ausbreiten durch ihre seitlichen, auch durch ihre obere Randabkantung 11 und leitet es über ihre untere Randabkantungen 10 schadfrei und ohne Verunreinigung auf der sichtbaren, gestaltenden Oberfläche der Bekleidung 2 ab.

Damit kann dem üblichen, arbeitstechnischen Vorgehen bei flächiger Abdichtung 3 und gestaltender Bekleidung 4 der raumseitigen Oberfläche 2 des Bauteils 1 nach handwerklicher Übung nach wie vor entsprochen werden, nur mit andreren, wirksameren Mitteln, nämlich zur punktuellen Abdichtung der Durchführung 7 des Installationsrohres 8 durch die Platte 9 bei gleichzeitiger Ableitung unvermeidlich eingedrungenen Wassers durch die nach Bedarf halboffene oder offene Fuge 12, womit neben dem Schutz der Substanz des Bauteils 1 ein deutlich erhöhter Schutz für den Aufbau der Bekleidung 4 und dessen raumzugewandter Oberfläche 2 sicher gestellt wird.

Einer Rosette 19 zur optischen Kaschierung des Durchbruchs 7 bedarf es nicht, da er sauber zugearbeitet werden kann, zumal der sichtbar bleibende Durchbruch 16 durch das Bekleidungselement 5 nicht mehr dem Zweck einer Abdichtung dienen muss. Die Fuge 16 verbleibt lediglich wie eine übliche Fuge 14 im übrigen Elementspiegel der Bekleidung 4.

Die auf Art und Spiegel der Bekleidung 4 abgestimmte Platte 9 wird wie übriges Material für die auszuführenden Arbeiten vorgehalten und den örtlichen Erfordernissen oder sicher vorgegebenen Koordinationsmaßen mit wenigen, sonst üblichen handwerklichen Griffen angepasst. Durch die damit mögliche abschließende Leistung erhöht die zuletzt angepasste, nachprüfbar und sicher wirksame Platte 9 die Genauigkeit und gleicht insbesondere kleinen Toleranzen ausgesetzte Fugenteilung der Bekleidung 4 um die Stelle der Durchführung 16 des Installationsrohres 8 bei Fertigmontage ohne höheren Aufwand aus.

## Patentansprüche

1. Aufbau zur Abdichtung einer Rohrdurchführung, der Aufbau umfassend ein raumbildendes Bauteil, welches mit einer flächigen Abdichtung und mit Elementen zur Bekleidung versehen ist, sowie ein Rohr welches durch die Bekleidung geführt ist, **dadurch gekennzeichnet, dass** er folgende Merkmale aufweist:
eine dünne Metall- oder Kunststoffplatte (9), die in ihrer Lage und Größe auf die beliebig nach einem Elementspiegel geplante Lage und Größe eines oder mehrerer Elemente (5) der Bekleidung (4) um das Rohr (8) zugepasst ist, und zu deren Aufnahme und Halterung nach Montage die umlaufende Fuge gegenüber benachbarten Elementen (5) der Bekleidung (4) starr oder dauerelastisch verfugt ist,
wobei die Platte (9) mit einer unteren, nach außen, zum Raum hin gerichteten, auf die Stärke des Aufbaus der Bekleidung (4), bis knapp an die Oberfläche der Elemente (5) heran abgestimmten Randabkantung (10) versehen ist,
wobei die Platte (9) mit einer Bohrung (17) nach Lage und Größe des Rohres (8) versehen ist
und wobei die Platte (9) bis zu enger Berührung mit der flächigen Abdichtung (3) auf das Rohr (8) aufgeschoben und mit ihm in einem dichtenden Anschluss (15), vorzugsweise aus Flüssigkunststoff, einer Schweißnaht oder Pressflanschen verbunden ist,
sowie mindestens ein Element (5) zur Bekleidung (4) hält.

2. Aufbau nach Anspruch 1, **dadurch gekennzeichnet, dass** es sich bei der Platte um ein Edelstahlblech handelt.

3. Aufbau nach Anspruch 1 und 2, **dadurch gekennzeichnet, dass** in Ergänzung ihrer unteren Randabkantung (10) seitliche oder umlaufende Randabkantungen (11) zum Auffangen von eingedrungenem Wasser und Versickern nach unten vorgesehen sind.

4. Aufbau nach Anspruch 1 bis 3, **dadurch gekennzeichnet, dass** die umlaufenden Fugen zwischen Randabkantungen (10, 11) und von ihr gehaltenem Element (5) dauerelastisch, die zwischen Randabkantungen und benachbarten Elementen (5) starr verfugt sind.

5. Aufbau nach Anspruch 1 bis 4, **dadurch gekennzeichnet, dass** die Fuge zwischen der unteren Randabkantung und dem von der Platte (9) gehaltenen Element (5) zur Bekleidung (4) in beliebiger Breite offen ist.

6. Aufbau nach Anspruch 1 bis 5, **dadurch gekennzeichnet, dass** die Randabkantungen mit biegsamen Klammern versehen sind, die die von der Platte (9) gehaltenen Elemente (5) sichern und revisionierbar bleiben lassen.

7. Aufbau nach Anspruch 1 bis 6, **dadurch gekennzeichnet, dass** die Fuge (16) zwischen dem Rohr (8) und einem Durchbruch (7) durch das von der Platte (9) gehaltene Element (4) dauerelastisch ohne Rosette (19) und optisch zugänglich verschlossen ist.

## Claims

1. A structure for sealing a pipe feedthrough, the structure comprising a partitioning component which is provided with a flat seal and with cladding elements, and a pipe which is passed through the cladding, **characterised in that** the structure has the following features:
a thin metal or plastics panel (9), which is adapted in position and size to the position and size, planned as desired according to an element level, of one or more elements (5) of the cladding (4) around the pipe (8), and for accommodation and support of which, after assembly, the circumferential joint is rigidly or permanently elastically grouted relative to adjacent elements (5) of the cladding (4),
wherein the panel (9) is provided with a lower edge chamfer (10) directed outwards towards the partitioned space and conformed to the thickness of the structure of the cladding (4), up to tight against the surface of the elements (5),
wherein the panel (9) is provided with a hole (17) in accordance with the position and size of the pipe (8)
and wherein the panel (9) is pushed onto the pipe (8) until it is in close contact with the flat seal (3) and is connected thereto in a sealing connection (15), preferably of liquid plastics, a weld seam or compression flanges,
and holds at least one cladding (4) element (5).

2. A structure according to claim 1, **characterised in that** the panel is a sheet of stainless steel.

3. A structure according to claims 1 and 2, **characterised in that,** in addition to the lower edge chamfer (10) thereof, lateral or peripheral edge chamfers (11) are provided for collecting penetrated water and enabling it to seep downwards.

4. A structure according to claims 1 to 3, **characterised in that** the circumferential joints between edge chamfers (10, 11) and the element (5) held thereby are grouted permanently elastically, while those between edge chamfers and adjacent elements (5) are grouted rigidly.

5. A structure according to claims 1 to 4, **characterised in that** the joint between the lower edge chamfer and the cladding (4) element (5) held by the panel (9) is open over any desired width.

6. A structure according to claims 1 to 5, **characterised in that** the edge chamfers are provided with flexible clips which secure the elements (5) held by the panel (9) and keep them inspectable.

7. A structure according to claims 1 to 6, **characterised in that** the joint (16) between the pipe (8) and an opening (7) through the element (4) held by the panel (9) is closed in permanently elastic manner without a rosette (19) and in visually accessible manner.

## Revendications

1. Structure destinée à rendre étanche un passage de canalisation, la structure comprenant un composant délimitant un espace, lequel composant est doté d'un joint d'étanchéité plat et d'éléments destinés au revêtement, ainsi qu'une conduite à travers laquelle le revêtement est guidé, **caractérisée en ce qu'**elle présente les caractéristiques suivantes :
une plaque fine en métal ou en plastique (9) qui est adaptée dans sa position et sa taille à la position et à la taille prévues de manière quelconque selon un niveau d'élément d'un ou plusieurs éléments (5) du revêtement (4) autour de la canalisation (8), et pour leur réception et leur maintien après le montage la jointure périphérique est jointoyée de manière rigide ou durablement élastique par rapport aux éléments voisins (5) du revêtement (4),
dans laquelle la plaque (9) est dotée d'un chanfrein de bord inférieur (10) coïncidant vers l'extérieur, dirigé vers l'espace, avec l'épaisseur de la structure du revêtement (4) juste à la surface des éléments (5),
dans laquelle la plaque (9) est dotée d'un alésage (17) selon la position et la taille de la canalisation (8),
et dans laquelle la plaque (9) est poussée jusqu'à un contact étroit avec le joint plat (3) sur la canalisation (8) et est reliée avec elle dans un raccordement étanche (15), de préférence à partir d'une matière plastique liquide, d'un joint de soudure ou de brides de compression,
et maintient au moins un élément (5) destiné au revêtement (4).

2. Structure selon la revendication 1, **caractérisée en ce que** la plaque est une tôle en acier inoxydable.

3. Structure selon les revendications 1 et 2, **caractérisée en ce que,** en plus de son chanfrein de bord inférieur (10) des chanfreins de bord latéraux ou périphériques (11) destinés au recueil de l'eau infiltrée et à la filtration vers le bas sont prévus.

4. Structure selon les revendications 1 à 3, **caractérisée en ce que** les jointures périphériques sont jointoyées durablement au niveau élastique entre des chanfreins de bord (10, 11) et l'élément (5) maintenu par elles, qui sont jointoyées entre des chanfreins de bord et des éléments voisins (5) de manière rigide.

5. Structure selon les revendications 1 à 4, **caractérisée en ce que** la jointure est ouverte avec une largeur quelconque entre le chanfrein de bord inférieur et l'élément (5) destiné au revêtement (4) maintenu par la plaque (9).

6. Structure selon les revendications 1 à 5, **caractérisée en ce que** les chanfreins de bord sont dotés de pinces flexibles qui fixent les éléments (5) maintenus par la plaque (9) et permettent de les inspecter.

7. Structure selon les revendications 1 à 6, **caractérisée en ce que** la jointure (16) entre la canalisation (8) et une rupture (7) à travers l'élément (4) maintenu par la plaque (9) est fermée durablement au niveau élastique pour être accessible sans une rosette (19) et de manière optique.
